# EUROPÄISCHE PATENTSCHRIFT

(11) **EP 0 037 910 B1**
(45) Veröffentlichungstag und Bekanntmachung des Hinweises auf die Patenterteilung: **27.07.1983**
(21) Anmeldenummer: 81101916.5
(22) Anmeldetag: 16.03.1981
(51) Int. Cl.: B05B 5/02, B05B 7/14

(54) **Verfahren und Vorrichtung zum Zerstäuben von Pulver**
Method and apparatus for spraying powder
Procédé et dispositif de pulvérisation de poudre

(30) Priorität: 12.04.1980 DE 3014133
(43) Veröffentlichungstag der Anmeldung: 21.10.1981
(73) Patentinhaber: Ransburg-Gema AG, CH-9015 St. Gallen (CH)
(72) Erfinder: Moos, Kurt, CH-9500 Wil (CH)
(74) Vertreter: Vetter, Ewald Otto, Dipl.-Ing.

## Beschreibung

Die Erfindung betrifft eine Vorrichtung zum Zerstäuben von Pulver, insbesondere zum Beschichten von Gegenständen, gemäß dem Oberbegriff von Patentanspruch 1.

Bei einer solchen, aus der US-A-4090666 bekannten Vorrichtung besteht der Pulverkanal aus zwei teleskopartig mit radialem Abstand ineinander gefügten Rohrkörpern, wobei der innere Rohrkörper mit axialem Abstand stromaufwärts des durch den äußeren Rohrkörper gegebenen Endes des Pulverkanals endet und sich an das Ende des Pulverkanals sich eine trichterartig mit gleichbleibendem Öffnungswinkel größer werdende Zerstäuberdüse anschließt. Der Ringraum zwischen den beiden koaxialen Rohrkörpern bildet einen Gasauslaß, über welchen Gas axial in den Pulverkanal einströmt und die Pulverteilchen beschleunigt, um eine hohe Reibungselektrizität zwischen den Pulverteilchen und der Kanalwand zu erzeugen. In den inneren Rohrkörper wird über schräg zur Pulverkanalachse und schräg zu einer Radialebene der Pulverkanalachse verlaufende Bohrungen Zusatzgas eingeleitet, welches der Pulverströmung eine zyklonartige Rotationsbewegung aufzwingt, durch welche die Pulverteilchen radial nach außen verdrängt werden.

Ferner ist aus der BE-A-880 394 eine Pulverzerstäubungsvorrichtung bekannt, bei welcher sich an den Pulverkanal eine Zerstäuberdüse mit in Strömungsrichtung progressiv erweiterten Düsenöffnung anschließt. In die Zerstäuberdüse wird Zerstäubergas mit radialer und tangentialer, vorzugsweise auch mit schräg zum Strömungsweg des Pulvers gerichteter Bewegungskomponente eingeleitet, welches das Pulver noch innerhalb der Zerstäuberdüse wolkenartig zerstäubt. Weitere vergleichbare Vorrichtungen zeigen die DE-A-1 427 642 und 1 777 284.

Durch die Erfindung soll die Aufgabe gelöst werden, eine gleichmäßigere Pulverkonzentration und günstigere bzw. langsamere Geschwindigkeit der Pulverteilchen im zerstäubten Pulverstrahl zu erzielen, um dadurch die Beschichtungsqualität zu verbessern und gleichzeitig ein Abprallen von Pulverteilchen von der Beschichtungsfläche zu vermeiden.

Diese Aufgabe wird durch die Merkmalskombination des Patentanspruches 1 gelöst.

In den abhängigen Ansprüchen sind vorteilhafte Weiterbildungen der Erfindung angegeben.

Eine Ausführungsform der Erfindung wird im folgenden mit Bezug auf die Zeichnung beschrieben.

Die Zeichnung zeigt eine Pulverzerstäubervorrichtung zum Beschichten von Gegenständen. Sie besteht aus einem Zerstäuberteil 1 und einem Zusatzteil 2. Beide bilden zusammen ein Gerät. In Abwandlung hiervon kann der Zerstäuberteil 1 auch eine sogenannte Spritzpistole sein, an welches stromaufwärts der Zusatzteil 2 angesetzt ist. Durch beide führt axial ein Pulverkanal 3. Das vordere Ende des Zerstäuberteils 1 bildet eine Zerstäuberdüse 4. In sie mündet ein Zerstäuberauslaß 5, der von einem Zerstäubergaskanal 6 mit Zerstäubergas, vorzugsweise Luft, gespeist wird. Gewindeartige Windungen 7 des Zerstäubergaskanals 6 lassen das Zerstäubergas im wesentlichen tangential und schräg in Strömungsrichtung des Pulvers des Kanals 3 in den Pulverstrom ausmünden.

Ein weiterer Gaskanal 8 mündet in Form eines die Düse 4 umgebenden Ringschlitzes 9 aus. Das Gas, normalerweise Luft, des Ringschlitzes dient zur Bildung eines Gasmantels, welcher die aus der Düse 4 austretende Pulverwolke umhüllt und ihr eine bestimmte Form gibt.

Im Zusatzteil 2 ist ein zusätzlicher Gasauslaß 10 gebildet, der von einem Zusatzgaskanal 11 gespeist wird. Gewindeartig verlaufende Windungen 14 lassen das Zusatzgas, normalerweise Luft, im wesentlichen tangential aus dem Zusatzauslaß 10 in den Pulverkanal 3 einströmen. Die Wandungen 15 des Zusatzgasauslasses 11 verlaufen schräg in Strömungsrichtung des Pulverkanals 3, so daß das Zusatzgas dem Pulver im Kanal 3 nicht nur eine radial nach außen gerichtete Geschwindigkeitskomponente, sondern auch eine axiale Beschleunigungskomponente erteilt. Die Wände 15 des Zusatzgasauslasses 10 sind in Strömungsrichtung konvergierend ausgebildet, d. h. sie verengen sich in Strömungsrichtung düsenartig.

Im Pulverkanal 3 zwischen Zusatzgasauslaß 10 und Zerstäubergasauslaß 5 angeordnete Elektroden 16 dienen zur elektrostatischen Aufladung des Pulvers, wie dies an sich bekannt ist. Die Elektroden 16 werden über Zuleitungen 17 von einer nicht dargestellten Hochspannungsquelle gespeist.

## Patentansprüche

1. Vorrichtung zum Zerstäuben von Pulver, insbesondere zum Beschichten von Gegenständen, mit einer trichterförmigen Zerstäuberdüse (4) am Ende eines Pulverkanals (3) und mit einem Gasauslaß (5) zur Einleitung von Gas in den zur Zerstäuberdüse führenden Pulverstrom, wobei stromauf des Gasauslasses (5) ein in den Pulverkanal (3) ausmündender Zusatzgasauslaß (10), der Zusatzgas mit tangentialer Komponente in den Pulverkanal unter Erzeugung einer Gas-Pulver-Gemischströmung mit zyklonartig nach außen zunehmender Dichte einleitet, und ein diese zyklonartige Gemischströmung zum Gasauslaß (5) leitender Abschnitt des Pulverkanals (3) vorgesehen sind, dadurch gekennzeichnet, daß der Trichter der Zerstäuberdüse (4) in Strömungsrichtung progressiv erweitert ist und sich unmittelbar hinter der Ausgangsöffnung des Pulverkanals (3) befindet, daß der Gasauslaß (5) zwischen dem stromaufwärtigen Ende des Trichters und der Ausgangsöffnung des Pulverkanals als eine mit radialer und tangentialer Komponente nach innen in die Pulvergasgemischsäule gerichtete Düse ausgebildet ist, über welche das Gas mit radialer und tangentialer Komponente von außen auf den Mantel der Pulvergasgemischsäule abgegeben wird.

2. Vorrichtung nach Anspruch 1, dadurch gekennzeichnet, daß der Zusatzgasauslaß (10) schräg zur Achse des Pulverkanals (3) verläuft.

3. Vorrichtung nach Anspruch 1 oder 2, dadurch gekennzeichnet, daß der Zusatzgasauslaß (10) in Form einer den Pulverkanal (3) umgebenden Ringschlitzdüse ausgebildet ist.

4. Vorrichtung nach einem der Ansprüche 1 bis 3, dadurch gekennzeichnet, daß der Strömungsquerschnitt (15) des Zusatzgasauslasses (10) in Strömungsrichtung des Zusatzgases enger wird.

5. Vorrichtung nach einem der Ansprüche 1 bis 4, dadurch gekennzeichnet, daß der Zusatzgasauslaß (10) zwischen 5 cm und 30 cm, vorzugsweise zwischen 10 cm und 20 cm, vor dem Beginn des Trichters der Zerstäuberdüse (4) in den Pulverkanal (3) mündet.

6. Vorrichtung nach einem der Ansprüche 1 bis 5, gekennzeichnet durch im Strömungsweg des Pulvers stromabwärts des Zusatzgasauslasses (10) angeordnete Elektroden (16) zur elektrischen Aufladung des Pulvers.

## Claims

1. Apparatus for atomising powder, particularly for coating objects, with a funnel-shaped atomiser nozzle (4) at the end of a powder duct (3), and with a gas outlet (5) for the introduction of gas into the stream of powder passing towards the atomiser nozzle, wherein upstream of the gas outlet (5) an additional gas outlet (10) which introduces the supplementary gas into the powder duct with a tangential component, thereby producing a gas/powder mixture flow with a cyclonic-type density which increases towards the outside, and a section of the powder duct (3) which conducts this cyclonic-type mixture flow to the gas outlet (5) are provided, characterised in that the funnel of the atomiser nozzle (4) widens out progressively in the flow direction and is located immediately behind the outlet aperture of the powder duct (3), that the gas outlet (5) is disposed between the upstream end of the funnel and the outlet aperture of the powder duct and is constructed as a nozzle pointing inwards into the stream of powder/gas misture with a radial and tangential component, via which nozzle the gas is delivered with a radial and tangential component from the outside onto the outer surface of the stream of powder/gas mixture.

2. Apparatus according to Claim 1, characterised in that the additional gas outlet (10) extends at an angle to the axis of the powder duct (3).

3. Apparatus according to Claim 1 or 2, characterised in that the additional gas outlet (10) is constructed in the form of an annular slit nozzle surrounding the powder duct (3).

4. Apparatus according to one of Claims 1 to 3, characterised in that the flow cross-section (15) of the additional gas outlet (10) becomes narrower in the flow direction of the supplementary gas.

5. Apparatus according to one of Claims 1 to 4, characterised in that the additional gas outlet (10) opens into the powder duct (3) between 5 cm and 30 cm before the beginning of the funnel of the atomiser nozzle (4), and preferably between 10 cm and 20 cm therebefore.

6. Apparatus according to one of Claims 1 to 5, characterised by electrodes (16) disposed in the flow path of the powder downstream of the additional gas outlet (10), for electrically charging the powder.

## Revendications

1. Dispositif de pulvérisation de poudre, en particulier pour le revêtement d'objets, comportant une buse de pulvérisation en forme d'entonnoir (4) à l'extrémité d'un conduit à poudre (3) et une sortie de gaz (5) pour l'introduction de gaz dans le courant de poudre menant à la buse de pulvérisation, ainsi qu'une sortie de gaz supplémentaire (10) débouchant dans le conduit à poudre (3) en amont de la sortie de gaz (5), et qui introduit du gaz supplémentaire dans le conduit à poudre avec une composante tangentielle en engendrant un écoulement de mélange de gaz et de poudre ayant une densité, qui augmente vers l'extérieur à la façon d'un cyclone, et un tronçon du conduit à poudre (3), qui conduit cet écoulement en mélange à la sortie de gaz (5), caractérisé en ce que l'entonnoir de la buse de pulvérisation (4) est élargie progressivement dans le sens d'écoulement et se trouve immédiatement derrière l'ouverture de sortie du conduit à poudre (3), en ce que la sortie de gaz (5) est constituée, entre l'extrémité d'amont de l'entonnoir et l'ouverture de sortie du conduit à poudre, comme une buse dirigée avec une composante radiale et tangentielle vers l'intérieur de la colonne de mélange poudre-gaz et par laquelle le gaz est émis de l'extérieur, avec une composante radiale et tangentielle, sur la paroi latérale de la colonne de mélange poudre-gaz.

2. Dispositif selon la revendication 1, caractérisé en ce que la sortie de gaz supplémentaire (10) est dirigée obliquement par rapport à l'axe du conduit à poudre (3).

3. Dispositif selon l'une des revendications 1 ou 2, caractérisé en ce que la sortie de gaz supplémentaire (10) est constituée sous la forme d'une buse à fente annulaire entourant le conduit à poudre (3).

4. Dispositif selon l'une des revendications 1 à 3, caractérisé en ce que la section d'écoulement de la sortie de gaz supplémentaire (10) devient plus étroite dans le sens d'écoulement du gaz supplémentaire.

5. Dispositif selon l'une des revendications 1 à 4, caractérisé en ce que la sortie de gaz supplémentaire (10) débouche dans le conduit à poudre (3) entre 5 et 30 cm, de préférence entre 10 et 20 cm, avant le début de l'entonnoir de la buse de pulvérisation (4).

6. Dispositif selon l'une des revendications 1 à 5, caractérisé en ce que dans le parcours d'écoulement de la poudre sont disposées, en aval de la sortie de gaz supplémentaire (10), des électrodes (16) servant à charger électriquement la poudre.
